# EUROPÄISCHE PATENTSCHRIFT

(11) **EP 1 233 921 B1**
(45) Veröffentlichungstag und Bekanntmachung des Hinweises auf die Patenterteilung: **13.08.2003**
(21) Anmeldenummer: 00993252.6
(22) Anmeldetag: 01.12.2000
(51) Int. Cl.: B65H 5/22, B65H 29/24, B65H 9/06

(54) **SAUGWALZE**
SUCTION ROLL
CYLINDRE ASPIRANT

(30) Priorität: 02.12.1999 DE 19958134
(43) Veröffentlichungstag der Anmeldung: 28.08.2002
(73) Patentinhaber: Koenig & Bauer Aktiengesellschaft, 97080 Würzburg (DE)
(72) Erfinder: DÜNNINGER, Reinhold, Verstorben (DE); STÖHR, Manfred, Georg, 97261 Güntersleben (DE)
(86) Internationale Anmeldenummer: DE0004294
(87) Internationale Veröffentlichungsnummer: WO01040091

(56) Entgegenhaltungen:
- EP-A- 0 795 503
- EP-A- 0 846 638
- DE-A- 2 330 484
- US-A- 2 944 812
- US-A- 3 845 951

## Beschreibung

Die Erfindung betrifft eine Saugwalze gemäß dem Oberbegriff des Anspruchs 1.

Durch die DE 33 11 196 C2 ist eine Bogenanlegevorrichtung bekannt, bei welcher ein Ausrichtzylinder in der Nähe seiner Vordermarken jeweils eine Saugziehleiste zum Seitenkantenausrichten von Bogen aufweist. Bei der Übergabe an eine nachfolgende Trommel wird der Anfang von Greifern gehalten und die Vordermarken begrenzen den Bogen.

Der nächtliegende Stand der Technik ist aus der DE 23 30 484 C3 bekannt. Die DE 23 30 484 C3 offenbart eine Saugwalze zum Transportieren von Bogen zu einer Weiterbearbeitungsstation in einer Bogenbearbeitungsmaschine, wobei die Saugwalze mit ungleichförmiger Umfangsgeschwindigkeit antreibbar ist.

Die EP 0 846 638 A2 beschreibt eine Vorrichtung zum Montieren eines Blattes auf eine Saugtrommel mit Anschlägen.

Der Erfindung liegt die Aufgabe zugrunde, eine Saugwalze zu schaffen.

Die Aufgabe wird erfindungsgemäß durch die Merkmale des Anspruchs 1 gelöst.

Die mit der Erfindung erzielbaren Vorteile bestehen insbesondere darin, daß bedruckte Bogen mittels einer einzigen Walze vorderkantenausgerichtet definiert an eine Weiterbearbeitungsstation übergeben werden können. Dabei wird jeder Bogen während seines Transportes zur Weiterbearbeitungsstation mittels einer Saugwalze nur leicht gekrümmt. Ein Anfang des Bogens ist bei der Übergabe zum nächsten Transportmittel frei von Halteelementen oder Anschlägen.

Außerdem ist mittels eines eigenen Elektromotors eine große Flexibilität des Bewegungsablaufes der Saugwalze möglich.

Ein Ausführungsbeispiel der Erfindung ist in der Zeichnung dargestellt und wird im folgenden näher beschrieben. Es zeigen:
- Fig. 1: eine Draufsicht auf das rechte Ende einer Saugwalze mit Antrieb;
- Fig. 2: einen Schnitt II - II nach Fig. 1.

Eine Saugwalze 01 besteht z. B. aus einem Hohlzylinder 02 mit in radialer Richtung verlaufenden Bohrungen 03. Der Hohlzylinder 02 ist auf einem seitengestellfesten, außen mit Lagermetall 04 versehenen Tragrohr 06 drehbar gelagert. Die Bohrungen 03 erstrecken sich etwa über die Hälfte, d. h. 150° bis 210°, insbesondere 180° bis 210° der Mantelfläche bzw. der Umfangslinie 07 der Saugwalze 01.

Das Tragrohr 06 sowie das Lagermetall 04 sind an ihrer oberen, d. h. einer bogennahen Seite mit Luftzufuhrschlitzen 08 versehen, so daß die durch das erste Ende des seitengestellfest gelagerten Tragrohres 06 zugeführte Saugluft zu den jeweiligen Bohrungen 03 des Hohlzylinders 02 gelangen kann. Es entsteht bezüglich des Ansaugens ein wirksamer Teil der Mantelfläche 07 der Saugwalze 01, etwa von 20 bis 30 Bogengrad.

Das Tragrohr 06 ist an seinem zweiten Ende mit einem Zapfen 09 versehen, auf welchem eine walzengelagerte Mitnehmerhülse 15 drehbar angeordnet ist, die drehfest mittels eines in radialer Richtung weisenden gekröpften Mitnehmerarmes 10 mit dem rotierbaren Hohlzylinder 02 verbunden ist. Die Mitnehmerhülse 15 ist mittels Wälzlagern 18; 19 auf dem Zapfen 09 bzw. in einem Seitengestell 17 in Wälzlagern 18; 19 gelagert. Auf der walzenabgewandten Seite des Seitengestells 17 ist ein mit der Mitnehmerhülse 15 verdrehfest verbundener Antriebsmotor 12, z. B. Schrittmotor oder ein winkellagegeregelter Elektromotor (d. h. Einzelantrieb) zur Erzeugung einer ungleichförmigen Geschwindigkeit in Umfangsrichtung aufgeflanscht.

Der Hohlzylinder 02 trägt in Uhrzeigerdrehrichtung A der Saugwalze 01 gesehen, am Anfang seiner eingebrachten Bohrungen in axialer Richtung der Saugwalze 01 nebeneinander angeordnete, um einen Betrag b, z. B. drei bis fünf Millimeter, über die Umfangslinie 07 hinausragende Vordermarken 13.

Nach einer bevorzugten Ausführungsvariante weist der Hohlzylinder 02 mit Bohrungen 03 versehene Saugringe 14; 16 auf, die sich in axialer Richtung auf dem Hohlzylinder 02 beabstandet nebeneinander befinden. Die Saugringe 14; 16 sind jeweils durch auf dem Hohlzylinder 02 eingebrachte ringförmige Nuten 20 beabstandet. Es können auch noch weitere, nicht dargestellte Saugringe angeordnet sein. Jeder Saugring 14; 16 weist ebenfalls sich über die Hälfte der Umfangslinie 07 erstreckende Bohrungen 03 auf, die dann ebenfalls den Hohlzylinder 02 durchdringen.

Die Saugwalze 01 ist z. B. in einer Transportrichtung eines Bogens gesehen am Ende eines Anlegetisches so angeordnet, daß ihre Mantelfläche oder Umfangslinie 07 geringfügig oberhalb der Tischebene befindlich ist.

Falls die Saugwalze 01- wie dargestellt - Saugringe 14; 16 aufweist, so ist für jeden der Saugringe 14; 16 im Anlegetisch ein separater Schlitz vorgesehen.

In Transportrichtung gesehen hinter dem Anlegetisch ist eine Weiterbearbeitungsstation, z. B. eine Transportwalze oder ein Druckzylinder angeordnet, welcher den Bogen z. B. mittels Greifersystemen übernehmen kann.

Die Funktionsweise der Saugwalze 01 ist wie folgt:
In Transportrichtung wird auf dem Anlegetisch durch bekannte Mittel ein bereits seitenkantenausgerichteter Bogen bis zu den Vordermarken 13 der stillstehenden Saugwalze 01 transportiert (Umfangsgeschwindigkeit gleich Null). Mittels des mit unterschiedlicher Drehzahl rotierbaren Antriebes über den Motor 12, die Mitnehmerhülse 15 und den Mitnehmerarm 10 wird der Hohlzylinder 02 mit einer Umfangsgeschwindigkeit von Null auf z. B. 0,7 ^{m}/ₛ beschleunigt, so daß der Bogen auf einer geradlinigen Beschleunigungsstrecke und einer nachfolgenden Gleichlaufstrecke, die Umfangsgeschwindigkeit des Druckzylinders von z. B. 0,6 ^{m}/ₛ erreicht und mittels Greifersystem bei einem vorbestimmten Greiferschließpunkt auf dem Druckzylinder festgehalten wird. Beim Transport eines Bogens 17 sind jeweils zumindest eine oder mehrere Bohrungen 03 der rotierenden Saugringe 14; 16 mit dem Luftzufuhrschlitz 08 des Tragrohres 06 in Verbindung, so daß ein Bewegen des Bogens in Transportrichtung erfolgen kann. Die Umfangsgeschwindigkeit pendelt somit bei einer Umdrehung der Saugwalze 01 zwischen Null und dem 1,3- bis 2,5-fachen der Umfangsgeschwindigkeit des Druckzylinders.

Die Transportgeschwindigkeit des Bogens kann geringfügig (z. B. 10%) größer als die Umfangsgeschwindigkeit eines nachfolgenden Transportmittels, z. B. Zylinders, sein. Dieses nachfolgende Transportmittel kann wiederum Vordermarken aufweisen, so daß eine nochmalige Ausrichtung erfolgt.

### Bezugszeichenliste

- 01: Saugwalze
- 02: Hohlzylinder (01)
- 03: Bohrung
- 04: Lagermetall (06)
- 05: -
- 06: Tragrohr (01)
- 07: Umfangslinie, Mantelfläche (01)
- 08: Luftzufuhrschlitz
- 09: Zapfen (06)
- 10: Mitnehmerarm
- 11: -
- 12: Antriebsmotor
- 13: Vordermarke
- 14: Saugring (02)
- 15: Mitnehmerhülse (10)
- 16: Saugring (02)
- 17: Seitengestell
- 18: Wälzlager
- 19: Wälzlager
- 20: Nut (02)

- A: Drehrichtung (01)

- b: Betrag (13)

## Patentansprüche

1. Saugwalze zum Transportieren von Bogen zu einer Weiterbearbeitungsstation in einer Bogenbearbeitungsmaschine, wobei die Saugwalze (01) mit ungleichförmiger Umfangsgeschwindigkeit antreibbar is, **dadurch gekennzeichnet, daß** die Saugwalze (01) mit einem wirksamen Teil ihrer Mantelfläche (07) geringfügig durch einen in einem Anlegetisch vorhandenen Schlitz ragt, daß die Saugwalze (01) an ihrem Umfang eine Anzahl über die Umfangslinie (07) der Saugwalze (01) hinausragende Vordermarken (13) aufweist und daß die Saugwalze (01) einen eigenen Antriebsmotor (12) aufweist.

2. Saugwalze nach Anspruch 1, **dadurch gekennzeichnet, daß** sich die saugluftbeaufschlagbare Mantelfläche (07) über 150° bis 210° der Umfangslinie (07) der Saugwalze (01) erstreckt.

3. Saugwalze nach den Ansprüchen 1 bis 2, **dadurch gekennzeichnet, daß** die Saugwalze (01) in ihrer axialen Richtung mehrere voneinander beabstandete Saugringe (14; 16) aufweist.

4. Saugwalze nach den Ansprüchen 1 bis 3, **dadurch gekennzeichnet, daß** die ungleichförmige Umfangsgeschwindigkeit der Saugwalze (01) zwischen Null und einem 1½-fachen der Umfangsgeschwindigkeit des nachfolgenden Transportmittels antreibbar ist.

## Claims

1. Suction roll for transporting sheets to a station for further processing in a sheet-processing machine, it being possible to drive the suction roll (01) at a non-uniform circumferential speed, **characterized in that** an active part of the circumferential surface (07) of the suction roll (01) projects slightly through a slot in a feed table, **in that** the suction roll (01) has, on its circumference, a number of front guides (13) projecting beyond the peripheral line (07) of the suction roll (01), and **in that** the suction roll (01) has a dedicated drive motor (12).

2. Suction roll according to Claim 1, **characterized in that** the circumferential surface (07), to which suction air can be applied, extends over 150° to 210° of the peripheral line (07) of the suction roll (01).

3. Suction roll according to Claims 1 to 2, **characterized in that** the suction roll (01) has a number of mutually spaced-apart suction rings (14; 16) in its axial direction.

4. Suction roll according to Claims 1 to 3, **characterized in that** the non-uniform circumferential speed of the suction roll (01) can be driven at between zero and one and a half times the circumferential speed of the following transport means.

## Revendications

1. Cylindre aspirant pour le transport de feuilles vers un poste de retraitement dans une machine de travail de feuilles, le cylindre aspirant (01) étant susceptible d'être entraîné à une vitesse périphérique irrégulière, **caractérisé en ce que** le cylindre aspirant (01) pénètre légèrement, par une partie active de sa surface d'enveloppe (07), dans une fente existant dans une table à pile, **en ce que** le cylindre aspirant (01) présente, sur sa périphérie, une pluralité de marques avant (13), sortant en saillie de la circonférence (07) du cylindre aspirant (01) et **en ce que** le cylindre aspirant (01) présente un moteur d'entraînement (12), lui étant propre.

2. Cylindre aspirant selon la revendication 1, **caractérisé en ce que** la surface d'enveloppe (07), à laquelle est appliqué de l'air d'aspiration, s'étend sur 150° à 210° de la circonférence (07) du cylindre aspirant (01).

3. Cylindre aspirant selon les revendications 1 à 2, **caractérisé en ce que** le cylindre aspirant (01) présente, dans sa direction axiale, une pluralité de bagues d'aspiration (14; 16) espacées les unes des autres.

4. Cylindre aspirant selon les revendications 1 à 3, **caractérisé en ce que** la vitesse périphérique irrégulière du cylindre aspirant (01) est susceptible d'être réglée, entre zéro et 1,5 fois la vitesse périphérique du moyen de transport aval.
